# EUROPÄISCHE PATENTSCHRIFT

(11) **EP 0 954 232 B1**
(45) Veröffentlichungstag und Bekanntmachung des Hinweises auf die Patenterteilung: **10.10.2001**
(21) Anmeldenummer: 97952701.7
(22) Anmeldetag: 25.11.1997
(51) Int. Cl.: A47C 9/00

(54) **ANPASSBARER RAHMENTRÄGER MIT DREIACHSIGER BEWEGUNGSFREIHEIT FÜR LIEGE- UND SITZMÖBEL**
ADAPTABLE FRAME CARRIER WITH FREEDOM OF MOVEMENT ALONG THREE AXES FOR COUCHES OR SEATS
SUPPORT ADAPTABLE LIBREMENT MOBILE LE LONG DE TROIS AXES POUR CADRES DE COUCHETTES ET DE SIEGES

(30) Priorität: 18.12.1996 DE 19654500
(43) Veröffentlichungstag der Anmeldung: 10.11.1999
(73) Patentinhaber: Huber, Ulrich, 14712 Rathenow (DE)
(72) Erfinder: HUBER, Ulrich, D-14712 Rathenow (DE); GÖTZE, Thomas, D-14776 Brandenburg (DE)
(74) Vertreter: Meissner, Peter E., Dipl.-Ing.
(86) Internationale Anmeldenummer: DE9702823
(87) Internationale Veröffentlichungsnummer: WO9826694

(56) Entgegenhaltungen:
- WO-A-93/19646
- DE-A- 2 314 717
- DE-C- 48 348
- DE-C- 19 533 558
- US-A- 2 132 291

## Beschreibung

Die Erfindung betrifft einen anpaßbaren Rahmenträger mit dreiachsiger Bewegungsfreiheit, wobei vorzugsweise mehrere Rahmenträger einen konstruktiv ausgesteiften Schwingrahmen tragen und die Rahmenträger mit zueinander beweglichen Elementen ausgeführt sind, um die Bewegung in der Horizontalebene X-Y zuzulassen, und in der Vertikalachse durch eine linear bestimmte Federlagerung so ausgeführt sind, daß durch den Eingriff eines Kopplungselementes eine Abhängigkeit der Schwingauslenkung zwischen der Honzontalebene und der Vetikatachse so erzeugt wird, daß nur definierbare Schwingkräfte auftreten.

Es sind nach DE 43 00 425 C2 frei schwingende Schwingsysteme als Schwingliegen ausgebildet, welche im wesentlichen durch sogenannte Schwingständer getragen werden. Die Hauptlagerstelle zwischen der Horizontalebene und der Vertikalachse ist in dieser Ausführung durch ein sogenanntes Gleitkissen ausgeführt. Es wird ein komplizierter Hebelmechanismus eingesetzt, um eine Proportionalität der Schwingkräfte zu erreichen. Besonders die Lagerschnittstelle des Gleitkissens macht die Funktionalität abhägnig vom flexiblen Material dieses Gleitkissens, welches eine reibungsfreie Lagerstelle darstellen soll. Hier treten schwierige Probleme bei der Verbindung der dort beschriebenen Grundplatte und der Stützplatte des Schwingträgers und dem Gleitkissenelement auf, da die Lagerstelle zudem als dynamisch starre Verbindung innerhalb des Schwingsystems ausgebildet sein soll, und so das Element Gleitkissen sehr vielfältige und schwierige Einzelfunktionen aufnehmen muß und damit als ein technisch höchst schwieriges Bauteil angesehen werden muß.
Die zusätzlichen Schnittstellen zwischen den Einzelelementen des Hebelmechanismus und den beweglichen Achsenteilen nach DE 43 00 425 lassen zusätzliche Reibkräfte entstehen, welche das Schwingsystem erheblich negativ beeinflussen.
Es sind andere Ausbildungen freier Schwingsysteme bekannt, die jedoch nicht gleichwertige Lösungen für einen Schwingträger mit dreiachsiger Bewegungsfreiheit unter den funktionalen Aspekten eines reibungsarmen Gesamtschwingsystems anbieten (z.B. US 25 29 639).

Der Erfindung lag deshalb die Aufgabe zugrunde, einen Rahmenträger mit dreiachsiger Bewegungsfreiheit zu schaffen, der eine Verbesserung der reibungsarmen Lagerstellen erreicht und mit dem die schwerige Konstruktion der oben beschriebenen Ausführungsform vereinfacht und dabei die Funktionalität erhöht wird.

Die Lösung der Aufgabe erfolgt gemäß den Merkmalen des Anspruchs 1.
Die Ansprüche 2 bis 5 stellen zweckmäßige Weiterbildungen dar.

Die Erfindung soll an drei Ausführungsbeispielen anhand von Zeichnungen erläutert werden. In den Zeichnungen bedeuten:
- Fig.1: Anpaßbarer Rahmenträger mit dreiachsiger Bewegungsfreiheit und außenliegender Federung in der Z-Achse,
- Fig.2: Rahmenträger in der Ausgestaltung mit einer Kardanlagerung,
- Fig.3: Rahmenträger mit innenliegender Federung in der Z-Achse.

Nach Fig. 1 ist in der maßgeblichen horizontalen Bewegungsebene X-Y die Beweglichkeit durch kalottenförmige Abrollkörper 3 und 8 gegeben, die auf druckfesten Abrollplatten 2 reibungsarm abrollen können. Die Abrollplatte 2 ruht auf einer Trägerplatte 1.
Diese kalottenförmige Abrolllagerung ist dadurch gekennzeichnet, daß durch die Auslenkung der Rahmenträger in X- oder Y-Richtung der Rahmenträger in der Z-Achse einen Hubweg H1 ausführt, wenn der Abrollradius R1 der kalottenförmigen Lagerstelle viel größer gewählt wird als der Halbkreisradius R2 des kompletten inneren Abrollelements. Der Hubweg H1 läßt sich demnach als Funktion der Auslenkung in X- und Y-Richtung in Abhängigkeit vom Größenverhältnis der Radien R1 und R2 darstellen. Diese Gestaltung führt zu dem kinematisch dynamischen Effekt, daß durch die Auslenkung in der Horizontalebene potentielle Energie durch das Anheben der Schwingrahmenkonstruktion 18 durch den Hubweg H1 entsteht, welche als Schwingungsimpuls in dem Gesamtschwingsystem die harmonische Schwingauslegung positiv beeinflußt.
Die Führung in der Z-Achse wird als Linearführung durch zwei ineinander gleitende Zylinder 6, 7 gestaltet und ist dadurch gekennzeichnet, daß ein Federelement 4 (Fig.1) den Bewegungshub in dieser Achse ermöglicht, wobei die Zylinder 6, 7 durch Gleitlager mit geringem Reibwiderstand geführt werden. Zur Dämpfung bei maximaler Auslenkung in der Z-Achse ist ein Dämpfungsring 15 vorgesehen.
Die untere Trägerplatte 1 ist durch eine federgelagerte Plattenstütze 5 mit dem unteren kalottenförmigen Abrollkörper 3 verbunden. Dadurch bleibt die Bewegungsfreiheit in dieser Lagerstelle erhalten. In die Trägerplatte 1 ist ein Schwingungsdämpfungsring 14 eingelegt.

Eine einfache Kopplungsbaugruppe 12, bestehend aus Federelementen 9, die jeweils an dem Rahmenanschluß 10 bzw. an einem verstellbaren Anlenkpunkt angelenkt sind, bringt die Schwingkräfte zwischen der Horizontalauslenkung und dem Schwingungshub in der Z-Achse in eine Abhängigkeit zueinander. Damit wird ermöglicht, daß keine zu starken Schwingungen in dem Gesamtschwingungssystem aus mehreren einzelnen Rahmen, trägern, die mit einem konstruktiv ausgesteiften Trägerrahmenl 18 durch die Rahmenabschiußplatte 13 fest verbunden sind, entstehen, da eine Auslenkung von der Nullage eine Dämpfung durch die Koppiungsbaugruppe 12 bewirkt, die damit gleichzeitig zur Schwingungsstabilisierung beiträgt. Diese Kopplungsgruppe 12 ist so ausgestaltet, daß eine Verstellmöglichkeit (z.B. Änderung der Federspannung) gegeben ist und somit der Rahmenträger eine an das gesamte Schwingungssystem anpaßbare Funktion dadurch erhält, daß durch das Verstellen die Schwingkräfte verändert werden können.

An dem oberen kalottenformigen Abrollkörper 8 ist ein Anschlag 11 vorgesehen, der den maximal möglichen Schwingungshub mechanisch begrenzt.

Die beschriebene Anordnung löst erfindungsgemäß das Problem einer reibungsarmen Lagerstelle und verbindet damit den technischen Effekt einer Schwingungsenergiekopplung durch das Anheben der Rahmenträger in der horizontalen Z-Achse, der durch den entstehenden Kraftimpuls zur Schwingstabilisierung beitragen soll. Die fertigungsgerechte Ausgestaltung der Elemente der Z-Achsenlagerung und der einfachen Kopplungsgruppe 12 erfüllen die geforderte Funktionalität hinsichtlich der Reibkraftminimierung in den Lagerstellen bei Erhaltung der mechanisch-technischen Funktionalität und der gewünschten Schwingungsstabilität. Es müssen keine schwierig zu fertigenden technischen Elemente verwendet werden, welche die Umsetzung der Konstruktion zu einem marktgerechten Produkt erschweren würden.
Nach der Ausführungsform gemäß Fig.2 ist neben der beschriebenen kalottenförmigen Lagerung 3 eine Kardanlagerung 16 vorgesehen, die zusammen mit einer zentrisch liegenden Kopplungsgruppe 17 im wesentlichen die beschriebenen Funktionen der Ausführungsform nach Fig.1 ergibt.
Weiterhin ist eine Ausführungsform entsprechend Fig. 3 möglich, welche ein innenliegendes Federelement 4 in der Z-Achse aufweist und ebenfalls die beschriebenen Funktionen der Ausführung nach Fig.1 ermöglicht.

## Patentansprüche

1. Anpaßbarer Rahmenträger mit dreiachsiger Bewegungsfreiheit für Liege- und Sitzmöbel, bei dem die Bewegungsfreiheit in X-, Y- und Z-Richtung durch ein System von zueinander bewegbaren bzw. federnden Elementen erreicht wird, wobei ein Koppelelement eine Abhängigkeit der Beweglichkeit zwischen X-Y- und Z-Richtung erzeugt,
**dadurch gekennzeichnet,**
**daß** der Rahmenträger mindestens einen kalottenförmigen Abrollkörper (3, 8) aufweist, der auf einer druckfesten Abrollplatte (2) in X- bzw. Y-Richtung abrollt, daß der Rahmenträger zwei ineinander gieitende Zylinder (6, 7) aufweist, die in Z-Richtung gegeneinander mit einer Druckfeder (4) abgestützt sind, daß einer der ineinander gleitenden Zylinder (7) mit dem Rahmen (18) des Liege- bzw. Sitzmöbels über eine Rahmenanschlußplatte (13) federnd und gelenkig verbunden ist, und daß der Abrollradius (R1) des/der kalottenförmigen Abrollkörper(s) (3, 8) viel größer ist, als der Halbkreisradius (R2) des gesamten inneren Abrollelements (3, 6, 7, 8).

2. Rahmenträger nach Anspruch 1,
**dadurch gekennzeichnet,**
**daß** der Rahmenträger an den beiden äußeren Enden der ineinander gleitenden Zylinder (6, 7) jeweils mit einem kalottenförmgien Abrollkörper (3, 8) versehen ist.

3. Rahmenträger nach Anspruch 1,
**dadurch gekennzeichnet,**
**daß** nur der dem Rahmen (18) des Sitz- bzw. Liegemöbels abgewandte Zylinder (6) einen kalottenförmigen Abrollkörper (3) aufweist und der andere Zylinder (7) über eine kardanische Aufhängung (16) und über eine mit Federn (9) versehene Kopplungsgruppe (17) mit der Rahmenanschlußplatte (13) beweglich verbunden ist.

4. Rahmenträger nach einem der Ansprüche 1 bis 3,
**dadurch gekennzeichnet,**
**daß** die kalottenförmigen Abrollkörper (3, 8) beweglich und/oder unter Federdruck auf der Abrollplatte (2) gelagert sind.

5. Rahmenträger nach einem der Ansprüche 1 bis 4,
**dadurch gekennzeichnet,**
**daß** die Verbindung zwischen dem oberen Zylinder (7) des Rahmenträgers und der Rahmenanschlußplatte (13) über eine mit Federn (9) versehene Kopplungsgruppe (12,17) erfolgt, wobei ein Anlenkpunkt der Federn (9) verstellbar ist.

6. Rahmenträger nach einem der Ansprüche 1 bis 5,
**dadurch gekennzeichnet,**
**daß** die Abrollbewegung der kalottenförmigen Abrollkörper (8) durch ein Anschlagelement (11) begrenzt ist.

## Claims

1. An adaptable frame support with triaxial freedom of movement for reclining or seating furniture, in which the freedom of movement in the X, Y and Z directions is achieved by a system of elements which are resilient or can be moved relative to each other, with a coupling element effecting dependency of the mobility between X-Y and Z directions,
**characterised in that**
that the frame support has at least one cup-shaped rolling element (3, 8) which rolls in the X and Y directions on a pressure-proof rolling plate (2), that the frame support has two cylinders (6, 7) which slide within each other, which are supported against each other in the Z direction by means of a pressure spring (4), that one of the cylinders (7) which slide within each other are connected in resilient and articulated manner to the frame (18) of the item of reclining or seating furniture via a frame connection plate (13), and that the rolling radius (R1) of the cup-shaped rolling members) (3, 8) is much greater than the semicircular radius (R2) of the entire inner rolling element (3, 6, 7, 8).

2. A frame support according to Claim 1, **characterised in that** the frame support is provided with a cup-shaped rolling member (3, 8) at each of the two outer ends of the cylinders (6, 7) which slide within each other.

3. A frame support according to Claim 1, **characterised in that** only the cylinder (6) remote from the frame (18) of the item of seating or reclining furniture has a cup-shaped rolling member (3) and the other cylinder (7) is movably connected to the frame connection plate (13) via a universal-joint suspension (16) and via a coupling group (17) provided with springs (9).

4. A frame support according to one of Claims 1 to 3, **characterised in that** the cup-shaped rolling members (3, 8) are mounted movably and/or under spring pressure on the rolling plate (2).

5. A frame support according to one of Claims 1 to 4, **characterised in that** the connection between the upper cylinder (7) of the frame support and the frame connection plate (13) is effected by means of a coupling group (12, 17) provided with springs (9), with one articulation point of the springs (9) being adjustable.

6. A frame support according to one of Claims 1 to 5, **characterised in that** the rolling movement of the cup-shaped rolling member (8) is limited by a stop element (11).

## Revendications

1. Support de cadre adaptable ayant une liberté de mouvement à trois axes pour des sièges et couchages, dans lequel la liberté de mouvement dans les directions X, Y et Z est atteinte par un système d'éléments élastiques ou déplaçables les uns par rapport aux autres, un élément de couplage engendrant une dépendance de la mobilité entre les directions X, Y et Z,
**caractérisé en ce que** le support de cadre présente au moins un corps de roulement (3, 8) sous forme de calotte, qui roule sur une plaque de roulement (2) résistant à la pression dans les directions X et Y, **en ce que** le support de cadre présente deux cylindres (6, 7) coulissant l'un dans l'autre, qui, dans la direction Z, sont appuyés l'un contre l'autre par un ressort de pression (4), et **en ce qu'**un des cylindres coulissant l'un dans l'autre (7) est relié de façon articulée et élastique au cadre (18) du siège ou couchage par l'intermédiaire d'une plaque de raccordement de cadre (13), et **en ce que** le rayon de roulement (R1) du corps ou des corps de roulement (3, 8) en forme de calotte est bien plus grand que le rayon semi-circulaire (R2) de l'élément de roulement interne (3, 6, 7, 8) dans son ensemble.

2. Support de cadre selon la revendication 1,
**caractérisé en ce que** le support de cadre est muni, aux deux extrémités externes des cylindres coulissant l'un dans l'autre (6, 7), à chaque fois, d'un corps de roulement sous forme de calotte (3, 8).

3. Support de cadre selon la revendication 1,
**caractérisé en ce qu'**uniquement le cylindre (6), opposé au cadre (18) du siège ou couchage, présente un corps de roulement (3) en forme de calotte, et l'autre cylindre (7) est relié de façon mobile, par l'intermédiaire d'une suspension à la Cardan (16) et par l'intermédiaire d'un groupe de couplage (17) muni de ressorts (9), à la plaque de raccordement de cadre (13).

4. Support de cadre selon une des revendications 1 à 3,
**caractérisé en ce que** les corps de roulement sous forme de calotte (3, 8) sont montés de façon mobile et/ou sous une pression élastique sur la plaque de roulement (2).

5. Support de cadre selon une des revendications 1 à 4,
**caractérisé en ce que** la liaison entre le cylindre supérieur (7) du support de cadre et la plaque de raccordement de cadre (13) est effectuée par l'intermédiaire d'un groupe de couplage (12, 17) muni de ressorts (9), un point d'articulation des ressorts (9) étant réglable.

6. Support de cadre selon une des revendications 1 à 5,
**caractérisé en ce que** le mouvement de roulement des corps de roulement (8) sous forme de calotte est limité par un élément de butée (11).
